# EUROPÄISCHE PATENTSCHRIFT

(11) **EP 0 782 653 B1**
(45) Veröffentlichungstag und Bekanntmachung des Hinweises auf die Patenterteilung: **30.05.2001**
(21) Anmeldenummer: 96920682.0
(22) Anmeldetag: 11.07.1996
(51) Int. Cl.: E04G 11/36, E04G 21/32

(54) **HALTEELEMENT**
RETAINING MEMBER
ORGANE DE RETENUE

(30) Priorität: 12.07.1995 DE 29510980 U; 29.12.1995 DE 29520671 U
(43) Veröffentlichungstag der Anmeldung: 09.07.1997
(73) Patentinhaber: Walser, Hans-Peter, 6430 Baar (CH)
(72) Erfinder: Walser, Hans-Peter, 6430 Baar (CH)
(74) Vertreter: Troesch Scheidegger Werner AG
(86) Internationale Anmeldenummer: CH9600256
(87) Internationale Veröffentlichungsnummer: WO9703263

(56) Entgegenhaltungen:
- CH-A- 678 081
- DE-A- 4 400 672
- DE-U- 29 504 806

## Beschreibung

Die vorliegende Erfindung betrifft ein Halteelement für das Halten und/oder Festlegen einer Vorrichtung, insbesondere zum lösbaren Festhalten von Schaltafeln, Schalungsbretter, Fassaden- und Isolationsplatten, Brüstungsstangen, Gerüstkonsolen und dergleichen mit einem Festlegeorgan, um das Halteelement an einer Fertigteilplatte bzw. einer Deckenschalung zu befestigen, eine Vorrichtung gemäss dem Wortlaut nach Anspruch 12 sowie ein Verfahren zum Anordnen der Vorrichtung.

Für das Anordnen von Schalungsbrettern, Fassadenisolationsplatten, Brüstungsstangen und dgl. ist aus dem Stand der Technik eine ganze Reihe von Konstruktionen bekannt, wie beispielsweise in der CH-A-624 446, CH-A-625 589, DE-A-35 12 768 sowie im deutschen Gebrauchsmuster DE-U-29 504 806 dargelegt.

Im Gegensatz zu den bekannten Konstruktionen, welche bei Verwendung von herkömmlichen Deckenschalungen geeignet sind, sind heute Vorrichtungen gefragt, welche auch bei Verwendung von vorfabrizierten Filigranplatten bzw. Fertigteilplatten anstelle der Deckenschalungen geeignet sind. Hierzu schlägt die DE-A-44 00 672 eine Haltevorrichtung vor, umfassend ein L-förmiges Winkelelement, mit dem auf der Mauerkrone aufliegenden Schenkel in seiner Längsausdehnung variierbar ausgebildet. Der Nachteil dieser Vorrichtung liegt einerseits darin, dass die Auflagefläche dieses einen Schenkels sehr kurz ist und somit üblicherweise für das Anordnen von Brüstungsstangen geforderte Festigkeiten nicht erreicht werden können, oder aber, dass das Winkelelement vor dem Anordnen der Filigranplatte angeordnet werden muss, was arbeitstechnisch ungünstig ist und oft vergessen wird.

Demgegenüber schlägt das deutsche Gebrauchsmuster DE-U-29 504 806 ein L-förmiges Winkelelement vor, bei welchem der für das Aufliegen auf der Mauerkrone und der Deckenschalung vorgesehene Schenkel gestuft ausgebildet ist, so dass der endständige Bereich dieses Schenkels die Filigranplatte bzw. Fertigteilplatte überlappend auf dieser aufliegt, womit der horizontale Schenkel wesentlich länger ausgebildet werden kann, und somit eine erhöhte Stabilität von am Winkelelement anzuordnenden Festhaltemitteln bzw. Brüstungsstangen erreicht werden kann. Der Nachteil dieser Lösung liegt aber darin, dass Schalungsbretter bzw. Bordbretter und Schalungsplatten im Bereich ausserhalb der Brüstungsstangen anzuordnen sind, was ein erhöhtes Gefahrenpotential in sich schliesst.

Es ist daher eine Aufgabe der vorliegenden Erfindung, eine Festhaltevorrichtung der eingangs beschriebenen Art, insbesondere bei Randabschlüssen von Betondecken, Abschlüsse zu schaffen, welche verwendet werden kann beim Gebrauch der erwähnten sogenannten Filigranplatten oder Fertigteilplatten, und welche Haltevorrichtung das Anordnen eines Geländers bzw. einer Brüstung ermöglicht, unter Berücksichtigung der erhöhten Anorderungen an Festigkeit bzw. Sicherheit, und bei welcher das Anbringen von Schalungs-, Bordbrettern sowie Schalungsplatten bauseits der Brüstung möglich ist.

Erfindungsgemäss wird diese Aufgabe mittels eines Halteelementes gemäss dem Wortlaut nach Anspruch 1 sowie einer Vorrichtung nach Anspruch 12 gelöst.

Im Gegensatz zum L-förmigen Winkelelement, beschrieben im deutschen Gebrauchsmuster DE-U-29 504 806, wird ein Halteelement für das Halten und/oder Festlegen einer vorab beschriebenen Vorrichtung vorgeschlagen, umfassend ein Festlegeorgan, um das Halteelement an einer Fertigteilplatte bzw. an einer Deckenschalung zu befestigen. Das Festlegeorgan der erfindungsgemäss vorgeschlagene Halteelement weist eine Auflagepartie auf, vorgesehen, um eine Abschlusskante der Fertigteilplatte bzw. der Deckenschalung darauf aufliegend aufzunehmen, sowie eine Festklemmanordnung, mindestens umfassend einen Klemmkeil und/oder ein bügelartiges Organ, vorgesehen, um gegen die der Auflagepartie entgegengesetzte Oberfläche der Fertigteilplatte bzw. der Deckenschalung klemmend oder festlegend an- bzw. einzugreifen, um die Fertigteilplatte bzw. die Deckenschalung beispielsweise festklemmend zwischen Klemmkeil und Auflageabschnitt festzuhalten.

Weitere bevorzugte Ausführungsvarianten des erfindungsgemäss definierten Halteelementes sind in den abhängigen Ansprüchen 2 - 11 charakterisiert. Weiter vorgeschlagen wird eine Vorrichtung, insbesondere zum lösbaren Festhalten von Schaltafeln, Schalungsbrettern, Fassaden und Isolationsplatten, Brüstungsstangen, Gerüstkonsolen und dgl., aufweisend das vorab definierte Halteelement sowie ein Einsteckteil, welches ein im wesentlichen L-förmiges Winkelteil ist mit einem Schenkel, dazu vorgesehen, um an einem rohrförmigen Abschnitt bzw. um an Haltemitteln am Halteelement wieder lösbar fest mit diesem verbunden zu werden.

Durch das lediglich längsausgedehnte Ausbilden des Halteelementes und Wegfallens des innerhalb einer Schalung anzuordnenden L-förmigen Winkelelementes, wie aus dem Stand der Technik bekannt, werden somit die frontseitig an Randabschlüssen von Betondeckenabschlüssen anzuordnenden Schalungs- bzw. Bordbretter bzw. Schalungsplatten nicht mehr oben übergreifend gehalten, sondern das Festhalten, beispielsweise des Schalungsbrettes, erfolgt durch Festhalte-oder Festklemmittel am Einsteckteil, welches Einsteckteil unterhalb dieses Schalungsbrettes in die Oeffnung des rohrförmigen Abschnittes am Halteelement eingeführt wird.

Weitere bevorzugte Ausführungsvarianten der erfindungsgemässen Vorrichtung sind in den abhängigen Ansprüchen 13 - 17 charakterisiert, sowie Verfahren zum Anordnen der Vorrichtung in den Ansprüchen 18 bis 20.

Die Erfindung wird nun anschliessend beispielsweise und unter Bezug auf die beigefügten Figuren näher erläutert.
Dabei zeigen:
- Fig. 1a: in Perspektive schematisch dargestellt ein erfindungsgemässes rohrförmiges Halteelement, vorgesehen, um auf einer Mauerkrone angeordnet zu werden,
- Fig. 1b: das erfindungsgemässe Halteelement von Fig. 1a, angeordnet und festgeklemmt an einer Filigran- bzw. Fertigteilplatte,
- Fig. 2a: in Perspektive eine weitere Ausführungsvariante eines erfindungsgemäss definierten Halteelementes,
- Fig. 2b: dasselbe Halteelement, jedoch in Perspektive von der entgegengesetzten Seite aus gesehen,
- Fig. 3a-3c: schematisch dargestellt, das Befestigen eines Halteelementes an einer Fertigteilplatte,
- Fig. 4a und 4b: in Perspektive schematisch dargestellt ein erfindungsgemässes Einsteckteil bzw. Winkelteil einer Vorrichtung mit einer darin eingesteckten Geländerstange, in Fig. 4a die Eingriffsmittel nicht aktiviert und in Fig. 4b die Eingriffsmittel aktiviert, um das Winkelteil im rohrförmigen Halteelement gemäss Fig. 1 und 2 festzuhalten,
- Fig. 5, 5a, 6, 6a: schematisch dargestellt den eingesteckten nicht arretierten und eingesteckten arretierten Zustand des Winkelteils im rohrförmigen Halteelement,
- Fig. 7a, 7b, 8 und 9: im Schnitt das Anordnen eines Schalungsbrettes, sowie die Festhaltemittel, um das Schalungsbrett am Winkelteil anzuordnen,
- Fig. 10a und 10b: das Anordnen der erfindungsgemässen Vorrichtung auf Mauerkronen mit unterschiedlicher Dicke bzw. bei unterschiedlich grossen Fertigteilplatten,
- Fig. 11: das Anordnen eines Schalungsbrettes als Bordbrett mit der erfindungsgemässen Vorrichtung an einer bereits betonierten Decke,
- Fig. 12: das Anordnen einer Schalungsplatte mittels der erfindungsgemässen Vorrichtung an einer zu betonierenden oder bereits betonierten Decke,
- Fig. 13: eine Vorrichtung für das Anordnen von Schalungsbrettern, Brüstungsstangen und dgl., befestigt in einem Halteelement gemäss Fig. 2a und 2b auf einer Mauerkrone und an einer Fertigteilplatte, dargestellt im Längsschnitt,
- Fig. 14a und 14b: das Halteelement aus den Fig. 1 und 2 in Obendraufsicht bzw. gesehen von der Fertigteilplatte aus,
- Fig. 15a und 15b: eine weitere Ausführungsvariante des erfindungsgemässen Halteelementes in Obendraufsicht bzw. gesehen von der Fertigteilplatte aus und
- Fig. 16a - 16c: weitere Ausführungsvarianten des erfindungsgemässen Halteelementes, aufweisend unterschiedlich lange Einsteckteile.

Fig. 1a zeigt in Perspektive, schematisch seitlich von vorn gesehen, ein Halteelement 1 mit einem rohrförmigen Abschnitt 2, vorgesehen, um auf einer Mauerkrone aufliegend angeordnet zu werden. Frontseitig weist das Element 1 eine Oeffnung 4 auf, vorgesehen, um ein in nachfolgenden Figuren beschriebenes Einsteckteil einzuführen. An der rückseitigen Partie 5 des Elementes ist ein bügelartiges Organ 7 angeordnet, aufweisend einen Bügelendbereich mit einer Klemmkerbe 11. Ebenfalls an der rückseitigen Partie 5 ist eine Auflagepartie 6 angeordnet, auf deren Funktion unter Bezug auf die nachfolgenden Figuren eingegangen wird.

Fig. 1b zeigt dasselbe Element 1, angeordnet und fest verbunden mit einer Filigran- bzw. Fertigteilplatte 23, wie sie üblicherweise im Bauwesen, beispielsweise für das Herstellen von Decken, verwendet wird.

Das Halteelement 1 kann fest mit der Fertigteilplatte 23 verbunden werden, indem ein Festklemmteil 19 unterhalb der Klemmkerbe 11 mit einem Klemmabschnitt 26 angesetzt wird, und durch Herunterdrücken des Klemmteilendes 19' die Fertigteilplatte 23 gegen die Auflagefläche 6' der Auflagepartie 6 drückt. Durch Anordnen, beispielsweise von vorstehenden spitzigen Abschnitten, Stiften und dgl. auf der Auflagefläche 6' kann die Klemm- bzw. Festhaltewirkung des Elementes 1 an der Fertigteilplatte 23 weiter verstärkt bzw. erhöht werden.

Figur 2a zeigt in Perspektive ein weiteres erfindungsgemässes Halteelement 1, im wesentlichen bestehend aus zwei Bestandteilen. Nämlich einerseits der rohrförmige Abschnitt 2 mit einer endständigen Aufnahmeöffnung 4, vorgesehen, um ein entsprechend beispielsweise rohrförmiges Teil des bereits vorab erwähnten Einsteckteils einer Vorrichtung für das Anordnen von Schalungsbrettern, Fassadenisolationsplatten, Brüstungsstangen und dgl. aufzunehmen. Im rohrförmigen Abschnitt 2 ist zum Zweck des Haltens, beispielsweise des erwähnten Einsteckteils, ein Nocken bzw. eine Aussparung 21 dargestellt, in welche eingreifend das nicht dargestellte rohrförmige Einsteckteil gehalten werden kann, worauf später näher eingegangen wird.

Zum andern enthält das Halteelement 1 eine Festklemmanordnung, welche am entgegengesetzten Ende in bezug auf die Aufnahmeöffnung 4 am Abschnitt 2 angeordnet ist. Diese Festklemmanordnung umfasst einerseits Auflagepartien 6 und andererseits ein Bügelteil 8, welches durch eine im wesentlichen senkrecht zu den Auflageabschnitten 6 verlaufende Schenkelfläche 10 und eine schräg gegen den Abschnitt 2 abwärts verlaufende Schenkelfläche 12 gebildet wird. In den beiden Schenkelflächen 10 und 12 sind weiter schlitzartige Oeffnungen 16, 17 und 20 vorgesehen, für das Anordnen eines Klemmkeiles 14. Der Klemmkeil selbst umfasst an seiner Keilfrontseite einen Eingriffabschnitt 15 sowie an seiner Rückseite eine Anschlagfläche 13.

In Fig. 2b ist dasselbe Halteelement in Perspektive von der entgegengesetzten Seite aus gesehen dargestellt, wobei nun deutlich die Auflageabschnitte 6 erkennbar sind.

Anhand der drei Fig. 3a-3c soll nun erläutert werden, wie das Halteelement der Fig. 2a und 2b an einer Fertigteilplatte angeordnet wird, bzw. fest mit dieser verbunden wird. Dabei zeigen die Fig. 3a-3c ein Mauerwerk im Querschnitt bzw. das anzuordnende und zu befestigende Halteelement 1 im Längsschnitt. In Fig. 3a wird das Halteelement 1, bestehend aus rohrförmigem Abschnitt 2 und Festklemmanordnung gegen eine Fertigteilplatte 23 geführt, welche seitlich auf einem Mauerwerk 25 aufliegt. Dabei wird das Halteelement 1 mit den Auflageflächen 6 unter die seitliche Abschlusskante der Fertigteilplatte 23 geschoben, sodass diese auf den Auflagepartien 6 aufliegt. Nun wird der Keil 14 durch die beiden Schlitze 16 und 20 im Bügelteil 8 eingeführt, wie in Fig. 3b dargestellt. Mittels beispielsweise eines Hammers kann durch Schlagen auf die Anschlagfläche 13 der Keil 24 durch die beiden Schlitze gegen die Fertigteilplatte bzw. Deckenschalung 23 getrieben werden, wodurch der Eingriffsabschnitt 15 klemmend auf bzw. in die Fertigteilplatte 23 getrieben wird. Zum Sicherstellen bzw. Erhöhen einer guten Klemmwirkung ist vorteilhafterweise an der frontseitigen Schlitzöffnung 20 eine Blende 22 vorgesehen. In Fig. 3c ist das Halteelement 1 nun fest mit der Fertigteilplatte 23 der Deckenschalung verbunden, worauf die oben erwähnte Vorrichtung durch die Aufnahmeöffnung 4 für das feste Anordnen eingeführt werden kann.

In den Fig. 4a und 4b ist ein Winkel- oder Einsteckteil 31 dargestellt, aufweisend einen horizontalen Schenkel 33, vorgesehen, um in der Oeffnung 4 des rohrförmigen Halteelementes 1 eingeführt zu werden, sowie einen vertikalen, rohrförmigen Schenkel 35. Der horizontale Schenkel 33 weist eine Lochung 36 auf, und durch diese sichtbar einen Eingriffsabschnitt 37, wobei die Lochung bei eingeführtem Schenkel 33 im Element 1 auf der Höhe der Aufnahme 21 zu liegen kommt, womit der Eingriffsabschnitt 37 in die Aufnahme eingreifen kann. Dabei zeigt Fig. 4a den Eingriffsabschnitt zurückgezogen, währenddem in Fig. 4b der Eingriffsabschnitt 37 in Eingriffsstellung dargestellt ist.

Das Winkelteil 31 weist weiter einen Diagonalkörper 41 auf, aufweisend Lochungen 45 und 60. Im Vertikalschenkel 35 eingesteckt ist eine rohrförmige Geländerstange 39, welche wenigstens teilweise drehbar und sich durch den unten offenen rohrförmigen, vertikalen Schenkel 35 hindurch erstreckt, um einen im Durchmesser vergrösserten Abschnitt 44 unterhalb des Vertikalschenkels 35 aufzuweisen. Ebenfalls oberhalb des rohrförmigen Schenkels 35 weist die Geländerstange 39 einen im Durchmesser verbreiterten Abschnitt 46 auf, mit einem vorstehenden Feststellhaken 43. Am oberen Ende der Geländerstange sind Halterungen 40 angeordnet, für das Anordnen von Zwischenholmen und Geländerholmen.

In Fig. 4a ist die Geländerstange 39 um 90° verdreht angeordnet, womit ein Anbringen von Geländerholmen nicht möglich ist. Durch Anheben der Geländerstange 39 und Drehen um 90° gegen das Bauwerk hin (nicht dargestellt), wird es einerseits möglich den Feststellhaken 43 in die Lochung 45 einzuführen, und zum anderen wird gleichzeitig der Eingriffsabschnitt 37 in seine Arretierhaltung durch Lochung 36 hindurchgeschwenkt.

Um diesen Vorgang besser zu verstehen sind in den Fig. 5, 5a, 6 und 6a die beiden Positionen gemäss Fig. 4a und Fig. 4b im Schnitt durch die erfindungsgemässe Vorrichtung schematisch dargestellt. Dabei zeigt Fig. 5 bzw. 5a das Einsteck- bzw. Winkelteil 31 zusammen mit der Geländerstange 39 in im Element 1 eingeführter Position, wobei Fig. 5 einen Längsschnitt zeigt von der Seite und Fig. 5a einen Schnitt von oben gesehen. In Fig. 5 deutlich erkennbar ist ein im horizontalen Schenkel 33 angeordnetes, hebelartiges Organ 50, welches an seinem frontseitigen Ende, dem Element 1 zugewandt, den Eingriffsabschnitt 37 aufweist. Ungefähr in der Mitte dieses Organes 50 ist eine Drehachse 52 vorgesehen, damit das Organ hebelartig im horizontalen Abschnitt 33 um die Achse 52 schwenkbar ist. Das rückseitige Ende 51 des Organes erstreckt sich durch eine Oeffnung 34 in der Geländerstange bis in die Flucht dieser Geländerstange hinein. Durch Drehen nun der Geländerstange um 90° wird dieses rückseitige Ende 51 an die gegenüberliegende Wandung des Winkelteils 31 getrieben, womit durch Drehen um die Achse 52 der Eingriffsabschnitt 37 in die Aufnahme 21 des Elementes 1 getrieben wird.

Dieser Vorgang ist aufgrund des Diagonalkörpers 41 nur möglich, indem die Geländerstange 39 um eine Distanz a angehoben wird. Nach dem Drehvorgang in die Position, dargestellt in Fig. 6, wird die Geländerstange 39 wieder abgesenkt, wodurch nun der Feststellhaken 43 in die Lochung 45 eingeführt wird. Durch diese Arretierung ist ein Zurückbewegen des Eingriffsabschnittes 37 aus der Aufnahme 21 unmöglich, wodurch der horizontale Schenkel 33 nicht mehr aus dem rohrförmigen Element 1 herausgezogen werden kann. Eine weitere Sicherung gegen das Zurückdrehen der Stange 39 ergibt sich durch das Anordnen von Geländer- oder Zwischenholmen, indem diese nur in festgelegtem Zustand des Winkelteils 31 angeordnet werden können.

In den Fig. 7a, 7b sowie 8 und 9 ist schematisch dargestellt, wie beispielsweise ein Schalungsbrett 84 von aussen an einer zu schalenden Decke angeordnet werden kann. Dabei wird auf das im Zusammenhang mit den vorangehenden Figuren beschriebene Anordnen des Winkelteiles 31 am rohrförmigen Halteelement der Fig. 1a, 1b und 2a, 2b verzichtet. Am horizontalen Schenkel 33 angeordnet sind in Schenkellängsrichtung verschiebliche Festhaltemittel für das unterstützende und seitliche Festhalten von Schalbrettern. Diese Mittel umfassen einerseits einen unteren Festlegekörper 61 mit einer frontseitigen Führungsöffnung 62, durch welche Oeffnung 62 hindurch sich der horizontale Schenkel 33 erstreckt. Die frontseitig ausgebildete Auflagefläche 64 ist vorgesehen, um unterhalb des horizontalen Schenkels 33 seitlich am Mauerwerk anzuliegen. Eine Führungslochung 63 ist vorgesehen, um beispielsweise mittels eines Bolzens in der Lochung 60 des Diagonalkörpers festgehalten zu werden.

Ein weiterer Festlegekörper 69 wird oberhalb des horizontalen Schenkels 33 wiederum längsverschieblich angeordnet, einerseits aufweisend eine Frontfläche 75 zum seitlichen Festlegen eines Schalungsbrettes 84. Die ebenfalls am Festlegekörper 69 vorgesehene Führungsöffnung 71 ist dazu vorgesehen, um diesen Körper 69, beispielsweise mittels eines Bolzens, angeordnet in der Oeffnung 73 des unteren Festlegekörpers 61, längsverschieblich fest mit dem unteren Festlegekörper 61 zu verbinden.

Damit ein Schalungsbrett exakt ausgerichtet und vertikal angeordnet werden kann, umfassen die Festklemmittel weiter einen Haltebügel 77 mit einem frontseitigen Klemmbügel 82, welcher über die Oberkante des Schalungsbrettes 84 gestülpt wird und dieses festhält. Rückseitig am Haltebügel und um diesen mit der Geländerstange 39 zu verbinden, ist ein Verbindungsteil 79 vorgesehen, wobei Haltebügel und Verbindungsteil wiederum in horizontaler Schenkellängsrichtung über eine Führung 80 bzw. eine Lochung 80' verschieblich miteinander verbunden sind.

In den Fig. 10a und 10b ist nun im Schnitt schematisch dargestellt, wie eine erfindungsgemässe Vorrichtung an Mauerkronen von Mauern mit unterschiedlicher Dicke angeordnet werden kann, oder aber an Mauerkronen, an welche weniger oder stärker überlappende Fertigteilplatten 23 angeordnet werden. Dabei zeigt Fig. 10a eine breite Mauer 83 bzw. eine Mauerkrone, an welcher die Fertigteilplatte 23 nur wenig überlappend angeordnet ist. Dadurch ist die Distanz der Oeffnung 3 des Elementes 1 von der Vorderkante der Mauerkrone relativ gross, weshalb die beiden Festlegekörper 61 und 69 am horizontalen Schenkel 33 in Richtung zur Winkelecke hin bzw. in Richtung zum vertikalen Schenkel bewegt werden müssen, damit ein Schalungsbrett 84 bzw. eine Isolationsplatte 87 exakt ausgerichtet auf die Vorderkante der Aussenmauer 83 angeordnet werden kann.

In Fig. 10b hingegen liegt das Ende des Elementes 1 relativ nahe an der Vorderkante der Mauer 83, weshalb das Winkelteil 31 stärker aus der Mauer herausragend angeordnet ist. Somit müssen die beiden Festlegekörper 61 und 69 von der Winkelecke weg entlang dem horizontalen Schenkel 33 in Richtung Mauerwerk bewegt werden.

Wie in den Fig. 11 und 12 dargestellt ist es nach erfolgtem Erstellen einer Decke 88 nun beispielsweise mit der erfindungsgemäss vorgeschlagenen Vorrichtung möglich, das Schalungsbrett als Bordbrett zu verwenden, indem es angehoben wird durch Anheben des Haltebügels 77 und andererseits durch horizontales Verschieben des oberen Festlegekörpers 69 in Richtung gemauerte Decke. Nun liegt das Schalungsbrett im Sinne eines Bordbrettes 84 auf dem Festlegekörper 69 auf.

Analog ist es möglich anstelle eines Schalungsbrettes 84 eine Schalungsplatte 89 anzuordnen, welche quasi Schalungsbrett und Bordbrett in einem ist.

Fig. 13 zeigt entsprechend ein an einem Halteelement gemäss Fig. 2a und 2b fest angeordnetes Einsteck- bzw. Winkelteil 31, welches wiederum geeignet ist, um einerseits eine Brüstung zu erstellen und um andererseits beispielsweise ein Schalungsbrett 27 zu halten. Dabei ist die Vorrichtung 31 mittels des horizontalen rohrförmigen Schenkels bzw. Teils 33 in die Oeffnung 4 eingeführt dargestellt, und wird wiederum mittels des einrastbaren Nockens in der Aussparung 21 gehalten.

Unter Bezug auf die Fig. 14 - 16 sollen nun verschiedene Details sowie Ausführungsvarianten des in den Fig. 2a und 2b dargestellten Halteelementes beschrieben werden. Wie bereits unter Bezug auf die Fig. 2a und 2b festgestellt werden kann, sind in den jeweiligen Schenkelflächen 10 und 12 mehrere schlitzartige Durchgänge nebeneinander angeordnet. Dieses Anordnen mehrerer schlitzartiger Durchgänge ist insbesondere in den beiden Fig. 14a und 14b deutlich erkennbar, wobei Fig. 14a das Halteelement 1 in Obendraufsicht darstellt, währenddem Fig. 14b eine Ansicht in Längsrichtung zeigt. In Fig. 14a sind drei nebeneinander angeordnete Schlitze 16 und 17 in der schräg abwärts verlaufenden Schenkelfläche 12 erkennbar, wobei die Schlitze zueinander versetzt angeordnet sind. Die entsprechenden frontseitigen Schlitze 20 in der senkrechten Schenkelfläche 10 sind in Fig. 14b erkennbar. Erneut in Fig. 14a dargestellt sind drei Führungen 22 bzw. 22', welche jeweils oberkant an den Führungen 20 in der Schenkelfläche 10 angeordnet sind, um ein klemmsicheres Einschlagen des jeweils in ein Schlitzpaar eingeschlagenen Keils zu ermöglichen. Durch das Anordnen der 3 versetzten Schlitzpaare ist es nun möglich, Fertigteilplatten 23 mit unterschiedlicher Dicke zwischen Auflagefläche 6 und Klemmkeil 14 festklemmend anzuordnen, bzw. umgekehrt, das Halteelement an Fertigteilplatten bzw. Schalungen mit unterschiedlicher Dicke fest anzuordnen.

In den Fig. 15a und 15b ist eine weitere Ausführungsvariante dargestellt, wobei für das unterschiedliche Anordnen eines Klemmkeiles 14 nicht drei voneinander getrennt versetzte Schlitzpaare in den beiden Schenkelflächen 10 und 12 angeordnet sind, sondern je eine einzige Oeffnung 16' bzw. 20', welche je drei seitlich nebeneinander versetzt angeordnete Führungsaussparungen 32 bzw. 32' aufweisen, wiederum um positionssicher einen Klemmkeil einschlagen zu können. Dabei liegt der Sinn, analog wie unter Bezug auf die Fig. 14a und 14b angeführt, wiederum darin, das Halteelement 1 an Fertigteilplatten bzw. Deckenschalungen mit unterschiedlicher Dicke anordnen zu können.

In den Fig. 16a - 16c sind erfindungsgemässe Halteelemente 1 dargestellt, je aufweisend einen rohrförmigen Abschnitt 2 mit unterschiedlicher Länge. Der Grund dieser unterschiedlich langen Abschnitte 2 liegt darin, Halteelemente 1 auf Mauerkronen mit unterschiedlicher Breite anordnen zu können. In der Regel wird es nicht notwendig sein, Halteelemente mit unterschiedlich langen Abschnitten 2 zu verwenden, da ja meistens in der am Halteelement 1 angeordneten Vorrichtung Verstellorgane vorgesehen sind, welche auf unterschiedliche Mauerdicken, dem Anbringen von unterschiedlichen Isolationsplatten, unterschiedlicher Beabstandung einer Brüstung von der Mauer, etc., Rechnung tragen.

Bei den Darstellungen gemäss den Fig. 1 - 16 handelt es sich selbstverständlich nur um Beispiele, die im Rahmen der Ansprüche abgeändert, modifiziert oder ergänzt werden können. Insbesondere wird dabei auch nicht auf die Materialwahl eingegangen, indem die verschiedenen, dargestellten, erfindungsgemässen Teile sowohl aus Metallen als auch aus Kunststoffen gefertigt werden können. Ueberlicherweise werden aufgrund geforderter Festigkeiten und aufgrund von Sicherheitsbestimmungen Metallteile gewählt, doch können teilweise oder allenfalls für beinahe alle dargestellten Teile auch geeignete Kunststoffe verwendet werden, wie insbesondere verstärkte Kunststoffe.

An den dargestellten Halteelementen ist es beispielsweise möglich, an den Auflagepartien 6 noch zusätzlich vorstehende Stifte anzuordnen, um die Halte- bzw. Klemmwirkung einer auf dem Abschnitt angeordneten Fertigteilplatte weiter zu verstärken. Analog können an dem frontseitig am Keil angeordneten Eingriffsabschnitt zusätzliche Klemm-, Rückhalte-, Eingriffsmittel und dgl. vorgesehen werden, welche die Klemmwirkung bzw. Festhaltewirkung des Klemmkeils an der Fertigteilplatte erhöhen. Erfindungsgemäss ist an einer Fertigteilplatte bzw. Deckenschalung ein Halteelement vorgesehen, für das feste Anordnen von eingangs erwähnten Vorrichtungen, welches Halteelement eine Festklemmanordnung aufweist, um die Fertigteilplatte bzw. Deckenschalung festklemmend mit dem Halteelement zu verbinden.

Der grosse Vorteil der dargestellten, erfindungsgemässen Vorrichtung liegt darin, dass sämtliche Arbeiten innerhalb des Sicherheitsgeländers ausgeführt werden können, und keine Arbeiten mehr ausserhalb des Sicherheitsgeländerbereiches auszuführen sind. Trotzdem aber können die geforderten Sicherheitsbestimmungen und Festigkeiten mit der erfindungsgemässen Vorrichtung erfüllt werden. Letztendlich liegt ein weiterer Vorteil darin, dass das im Bauwerk eingemauerte bzw. verlorene Teil wesentlich kleiner ist, als die bis heute üblicherweise verwendeten Winkelteile, womit zusätzlich eine Kostenersparnis verbunden ist.

## Patentansprüche

1. Halteelement für das Halten und/oder Festlegen einer Vorrichtung, insbesondere zum lösbaren Festhalten von Schaltafeln, Schalungsbrettern, Fassaden- und Isolationsplatten, Brüstungsstangen, Gerüstkonsolen und dgl., mit einem Festlegeorgan, um das Halteelement an einer Fertigteilplatte bzw. einer Deckenschalung zu befestigen
wobei das Festlegeorgan eine Auflagepartie (6) aufweist, die vorgesehen ist, um eine Abschlusskante der Fertigteilplatte (23) bzw. der Dekkenschalung darauf aufliegend aufzunehmen,
dadurch gekennzeichnet, dass das Festlegeorgan ferner eine Festklemmanordnung aufweist, die mindestens einen Klemmkeil (14) und/oder ein bügelartiges Organ (7, 8) umfasst und die vorgesehen ist, um gegen die der Auflagepartie entgegengesetzte Oberfläche der Fertigteilplatte bzw. Deckenschalung klemmend oder festlegend an- bzw. einzugreifen, um die Fertigteilplatte bzw. Deckenschalung fest zwischen Festklemmanordnung und Auflagepartie festzuhalten.

2. Halteelement nach Anspruch 1, dadurch gekennzeichnet, dass das Halteelement einen vorzugsweise rohrförmigen mindestens einseitig offenen Abschnitt (2) aufweist, vorgesehen um ein entsprechendes rohrförmiges oder längsausgedehntes Einsteckteil (31) der Vorrichtung aufzunehmen, bzw. in diesem eingesteckt zu werden mit Haltemitteln (21), um das rohrförmige Einsteckteil und den Abschnitt (2) wieder lösbar fest miteinander zu verbinden.

3. Halteelement nach Anspruch 2, dadurch gekennzeichnet, dass am Bügelende (9), entgegengesetzt zum Abschnitt (2), ein Festklemmteil (19) vorgesehen ist, um zwischen Bügelende (9) und Filigran- bzw. Fertigteilplatte (23) klemmend angeordnet zu werden, und das Element an der Filigran- bzw. Fertigteilplatte festzuhalten.

4. Halteelement nach einem der Ansprüche 1 bis 3, dadurch gekennzeichnet, dass an oder auf der Auflagepartie (6, 6') Rückhaltemittel angeordnet sind, wie stiftartig vorstehende Organe, oder die Auflagepartie aufgerauht ausgebildet ist, um beim klemmenden Anordnen der Filigran- bzw. Fertigteilplatte (23) mittels des Klemmkeils (14) oder des Klemmteils (19) am Bügelende (9) in die Filigran- bzw. Fertigteilplatte getrieben zu werden.

5. Halteelement nach Anspruch 2, dadurch gekennzeichnet, dass das Halteelement (1) ein bügelartiges Organ (7, 8) aufweist, mit einem in Längsrichtung des rohrförmigen Abschnittes (2) verlaufenden Durchgang (16, 20) mit in Durchgangsrichtung verlaufender Führung für das Anordnen eines Klemmkeiles (14).

6. Halteelement nach Anspruch 5, dadurch gekennzeichnet, dass der Durchgang (16, 20) durch einen oder mehrere im bügelartigen Organ angeordnete schlitzartige Oeffnungen (16, 20) oder mindestens zwei voneinander in Durchgangsrichtung beabstandete Schlitze gebildet wird für das Hindurchführen bzw. für die Aufnahme des Klemmkeils (14).

7. Halteelement nach einem der Ansprüche 5 oder 6, dadurch gekennzeichnet, dass der Klemmkeil (14) in Richtung von Abschnitt (2) zur Auflagepartie (6) keilförmig zusammenlaufend ausgebildet ist mit frontseitiger Eingreifpartie (15), um beim Festklemmen in die Fertigteilplatte (23) getrieben zu werden und um in Richtung gegen die Auflagepartie (6) zu wirken.

8. Halteelement nach einem der Ansprüche 5 bis 7, dadurch gekennzeichnet, dass das bügelartige Organ (8) aus einer im wesentlichen senkrecht zum Auflageabschnitt (6) aufwärts verlaufenden Schenkelfläche (10) und aus einer schräg in Richtung von oberkant senkrechter Schenkelfläche gegen den Abschnitt (2) schräg abwärts verlaufenden Schenkelfläche (12) gebildet wird, mit quer zum rohrförmigen Abschnitt (2) flächiger Ausdehnung, wobei in den beiden Schenkel flächen mehrere paarweise aufeinander ausgerichtete Schlitze (16, 17, 20, 20', 32, 32') nebeneinander ausgebildet sind, derart, dass Fertigteilplatten (23) bzw. Deckenschalungen mit unterschiedlicher Dicke mittels eines Festklemmkeils (14) fest einklemmbar sind.

9. Halteelement nach Anspruch 8, dadurch gekennzeichnet, dass die nebeneinander angeordneten Schlitze bzw. Schlitzpaare eine unterschiedliche Oeffnungsgrösse aufweisen und/oder zueinander höhenversetzt in bezug auf die Auflagepartie 6 angeordnet sind.

10. Halteelement nach Anspruch 2 und nach einem der Ansprüche 2 bis 9, dadurch gekennzeichnet, dass der rohrförmige Abschnitt in seiner Länge variierbar ist und zum bügelartigen Organ (7, 8) entgegengesetzten Ende eine rohrförmige Aufnahmeöffnung (4) aufweist, beispielsweise enthaltend ein Einschraubgewinde.

11. Halteelement nach Anspruch 5 und nach einem der Ansprüche 5 bis 10, dadurch gekennzeichnet, dass frontseitig am Klemmkeil (14) der Eingriffsabschnitt (15) aufgerauht ausgebildet ist und/oder vorstehende stiftartige Organe aufweist, um die Klemmwirkung gegenüber der festzuklemmenden Fertigteilplatte zu erhöhen.

12. Vorrichtung zum lösbaren Festhalten von Schaltafeln, Schalungsbrettern, Fassaden- und Isolationsplatten, Brüstungsstangen, Gerüstkonsolen und dgl., gekennzeichnet durch ein Halteelement nach einem der Ansprüche 2-10 sowie ein Einsteckteil (31), welches ein im wesentlichen L-förmiges Winkelteil ist mit einem Schenkel (33), dazu vorgesehen, um in die Oeffnung (4) des rohrförmigen Abschnittes (2) eingeführt zu werden, und dem anderen Schenkel (35) dazu vorgesehen, um ein Halte-, Stütz- und/oder Klemmelement (39, 69) aufzunehmen, wobei im oder am einen Schenkel (33) ein Festhalteorgan (50, 51, 52, 37) vorgesehen ist, um wieder lösbar in eine Aufnahme (21) oder an einer Festhaltepartie des rohrförmigen Abschnittes (2) einzugreifen, um das L-förmige Winkelteil (31) fest mit dem rohrförmigen Abschnitt (2) zu verbinden.

13. Vorrichtung nach Anspruch 12, dadurch gekennzeichnet, dass das Festhalteorgan ein im einen Schenkel (33) sich längserstreckendes, hebelartiges Organ (50) ist, schwenkbar um eine wenigstens nahezu mittige Drehachse (52), aufweisend an seiner frontseitigen, dem rohrförmigen Abschnitt (2) zugewandten Ende einen Eingriffabschnitt (37) für das Eingreifen in die Aufnahme (21) oder an der Festhaltepartie, und dass am L-förmigen Winkelteil (31) Betätigungsmittel (34, 39) vorgesehen sind, um den Eingriffabschnitt (37) in oder aus der Aufnahme (21) bzw. in oder aus der Festhaltepartie zu bewegen.

14. Vorrichtung nach Anspruch 13, dadurch gekennzeichnet, dass sich das andere Ende (51) des hebelartigen Organes (50) in die Flucht des anderen Schenkels (35) des Winkelteils (31) erstreckt und mittels einer im anderen Schenkel eingesteckten, rohrförmigen mindestens um einen Winkel drehbaren Stange, wie vorzugsweise eine Geländerstange (39), durch Drehen der Stange derart bewegbar ist, dass der Eingriffabschnitt (37) in und aus der Aufnahme (21) bzw. in oder aus der Festhaltepartie bewegbar ist.

15. Vorrichtung nach Anspruch 14, dadurch gekennzeichnet, dass die Geländerstange bzw. der Pfosten (39) Abschnitte (40) zum Anbringen von Geländerholmen aufweist, und dass im Einsteckbereich der Stange bzw. des Pfostens (39) in den anderen Schenkel (35) des Winkelteils Arretiermittel (43, 45) vorgesehen sind, um den Pfosten bzw. die Geländerstange (39) in mindestens zwei Drehstellungen wieder lösbar arretiert festzulegen, wobei in der einen Position das andere Ende (51) des hebelartigen Organes (50) derart positioniert ist, dass der Eingriffabschnitt (37) in der Aufnahme bzw. in der Festhaltepartie (21) festgelegt ist, und in der anderen Position der Festhaltepartie im einen Schenkel (33) zurückgezogen ist und aus der Aufnahme entfernbar ist.

16. Vorrichtung nach einem der Ansprüche 12 bis 15, dadurch gekennzeichnet, dass am einen Schenkel (33) des L-förmigen Winkelteils (31) Festhalte- oder Festklemmittel (61, 69) vorgesehen sind, zum festen Anordnen eines Schalbrettes (84), eines Bordbrettes oder einer Schalungsplatte (89).

17. Vorrichtung nach Anspruch 16, dadurch gekennzeichnet, dass weiter am anderen Schenkel bzw. an der Geländerstange oder dem Pfosten (39) weitere Festhalte- bzw. Festklemmittel (77, 82) vorgesehen sind, um oberkant ein Schalungsbrett (84) oder eine Schalungsplatte (89) fest positioniert zu halten, wobei sowohl Festhalte- bzw. Festklemmittel, wie auch die weiteren Festhalte- bzw. Festklemmittel in Längsrichtung zum einen Schenkel (33) verschieblich angeordnet sind.

18. Verfahren zum Anordnen einer Vorrichtung zum lösbaren Festhalten von Schaltafeln, Schalungsbrettern, Fassaden- und Isolationsplatten, Brüstungsstangen, Gerüstkonsolen und dgl., dadurch gekennzeichnet, dass ein Halteelement nach einem der Ansprüche 1-11 an einer Filigran- oder Fertigteilplatte an dieser festklemmend angeordnet wird und anschliessend ein Einsteckteil, welches beispielsweise ein L-förmiges Winkelteil zum Halten der Schaltafeln, Schalungsbretter, Fassaden- und Isolationsplatten, Brüstungsstangen, Gerüstkonsolen und dgl. ist, mit einem Schenkel mit einem Abschnitt des Halteelementes wieder lösbar verbunden wird, wobei die Verbindung mit dem Abschnitt von ausserhalb der Schalung zugänglich bewerkstelligt wird bzw. wieder gelöst wird.

19. Verfahren nach Anspruch 18, dadurch gekennzeichnet, dass der Schenkel des Einsteckteils bzw. des L-förmigen Winkelteils von ausserhalb der vorgesehenen Schalung, unterhalb dieser oder durch diese hindurch an den Abschnitt des Halteelementes geführt und mit diesem verbunden wird.

20. Verfahren nach einem der Ansprüche 18 oder 19, dadurch gekennzeichnet, dass nach dem Erstellen einer Decke bzw. eines Bauwerkteiles und/oder nach dem Entfernen eines Geländers oder einer Brüstung das Einsteckteil bzw. L-förmige Winkelteil vom Halteelement wieder entfernt wird, indem die Verbindung mit dem einbetonierten Halteelement wieder gelöst wird und der Schenkel aus oder vom Abschnitt wegbewegt wird.

## Claims

1. Retaining member for holding and/or immobilising a device, in particular for releasably immobilising shuttering panels, shuttering boards, façade and insulation slabs, railing posts, scaffolding supports and the like, with an immobilising member, in order to secure the retaining member to a prefabricated plate or a floor slab form, wherein the immobilising member has a bearing portion (6), which is designed to receive and support thereon a terminal edge of the prefabricated plate (23) or the floor slab form, characterised in that the immobilising member further comprises a clamping system which includes at least a clamping wedge (14) and/or a yoke-like member (7, 8), and which is designed to engage, by clamping or immobilising, the surface of the prefabricated plate or floor form slab opposed to the bearing portion in order immobilise the prefabricated plate or floor form slab firmly between the clamping system and the bearing portion.

2. Retaining member according to claim 1, characterised in that it has a preferably tubular section (2), open on at least one side, designed to receive a corresponding tubular or elongate insertion component (31) of the device, or to be inserted therein with holding means (21) in order to connect together the tubular insertion component and the section (2) securely and releasably.

3. Retaining member according to claim 2, characterised in a clamping component (19) is provided at the yoke end (9) opposed to the section (2) in order to be fitted by clamping between the yoke end (9) and the filigree or prefabricated plate (23) and to secure the member thereto.

4. Retaining member according to any one of claims 1 to 3, characterised in that retaining means, such as members projecting pinfashion, are mounted at or on the bearing portion (6, 6'), or the bearing portion is designed to be rough so as to be driven into the filigree or prefabricated plate (23) when the latter is clamped to the yoke end (9) by means of the clamping wedge (14) or the clamping component (19).

5. Retaining member according to claim 2, characterised in that the retaining member (1) has a yoke-like member (7, 8) with a passage (16, 20) running longitudinally of the tubular section (2) with a guide running in the direction of the passage for fitting a clamping wedge (14).

6. Retaining member according to claim 5, characterised in that the passage (16, 20) is formed by one or more slit-like openings (16, 20) provided in the yoke-like member or at least two slits spaced apart from one another in the direction of the passage for passage or reception of the clamping wedge (14).

7. Retaining member according to one of claims 5 or 6, characterised in that the clamping wedge (14) is designed to taper from the section (2) towards the bearing portion (6) with an engagement portion (15) on the front side to be driven into the prefabricated plate (23) when clamping takes place, and to act against the bearing portion (6).

8. Retaining member according to any one of claims 5 to 7, characterised in that the yoke-like member (8) is formed of a leg surface (10) extending upwards and substantially perpendicularly to the bearing section (6), and of a leg surface (12) sloping downwards from the upper edge of the vertical leg surface towards the section (2) with a planar extension transverse to the tubular section (2), wherein several slits (16, 17, 20, 20', 32, 32) directed in pairs towards one another are formed side by side in the two leg surfaces in such a way that the prefabricated plates (23) or floor slab forms of differing thicknesses can be securely clamped by means of a clamping wedge (14).

9. Retaining member according to claim 8, characterised in that the slits, or pairs of slits, disposed side by side have different aperture sizes and/or are staggered height-wise in relation to one another with respect to the bearing portion (6).

10. Retaining member according to claim 2, and according to any one of claims 2 to 9, characterised in that the tubular section is variable in length and has a tubular reception opening (4), containing, for example, a tapped portion, at the end opposed to the yoke-like member (7, 8).

11. Retaining member according to claim 5, and according to any one of claims 5 to 10, characterised in that, on the front side of the clamping wedge (14), the engagement section (15) is designed to be rough and/or comprises projecting pin-like members in order to increase the clamping effect in respect of the prefabricated plate to be clamped.

12. Device for releasably immobilising shuttering panels, shuttering boards, façade and insulation slabs, railing posts, scaffolding supports and the like, characterised by a retaining member according to any one of claims 2 to 10, as well as an insertion component (31), which is a substantially L-shaped angle piece with a leg (33) designed to be introduced into the opening (4) of the tubular section (2), and another leg (35) designed to receive a holding, supporting and/or clamping member (39, 69), wherein in or on the one leg (33) is provided an immobilising member (50, 51, 52, 37) designed to engage releasably in a receiving portion (21) or on an immobilising portion of the tubular section (2) in order to connect the L-shaped angle piece (31) securely to the tubular section (2).

13. Device according to claim 12, characterised in that the immobilising member is a lever-like member (50) extending longitudinally in the one leg (33), capable of pivoting about an at least approximately central axis of rotation (52), comprising, on its front side end turned towards the tubular section (2) an engagement section (37) for engaging in the receiving portion (21) or on the immobilising portion, and in that actuating means (34, 39) are provided on the L-shaped angle piece (31) in order to move the engagement section (37) in or out of the receiving portion (21) or in or out of the immobilising portion.

14. Device according to claim 13, characterised in that the other end (51) of the lever-like member (50) extends into the alignment of the other leg (35) of the angle piece (31) and can be moved by means of a tubular bar, rotatable by at least a certain angle, inserted into the other leg, such as, preferably, a railing post (39), by rotation of the bar in such a way that the engagement section (37) can be moved in and out of the receiving portion (21) or in and out of the immobilising portion.

15. Device according to claim 14, characterised in that the railing post or pillar (39) comprises sections (40) for mounting railing beams, and in that blocking means (43, 45) are provided in the insertion area of the post or pillar (39) in the other leg (39) of the angle piece in order to releasably block the pillar or railing post (39) in at least two rotation positions, wherein, in the one position, the other end (51) of the lever-like member (50) is positioned in such a way that the engagement section (37) is immobilised in the receiving portion or in the immobilising portion (21) and, in the other position, is withdrawn from the immobilising portion in the one leg (33) and can be removed from the receiving portion.

16. Device according to any one of claims 12 to 15, characterised in that immobilising or clamping means (61, 69) are provided on the one leg (33) of the L-shaped angle piece (31) in order to securely mount a shuttering board (84), an edge board or a shuttering plate (89).

17. Device according to claim 16, characterised in that additional immobilising or clamping means (77, 82) are also provided on the other leg or on the railing post or pillar (39) in order to hold a shuttering board (84) or a shuttering plate (89) firmly in position at the upper edge, wherein both the immobilising or clamping means and the additional immobilising or clamping means are mounted displaceably longitudinally of the one leg (33).

18. Process for mounting a device for releasably immobilising shuttering panels, shuttering boards, façade and insulation slabs, railing posts, scaffolding supports and the like, characterised in that a retaining member according to any one of claims 1 to 11 is clamped on a filigree or prefabricated plate and, subsequently, an insertion component, which is, for example, an L-shaped angle piece to hold the shuttering panels, shuttering boards, façade and insulation slabs, railing posts, scaffolding supports and the like, is releasably connected with a leg to a section of the retaining member, whereby the connection with the section is effected or released with access available from outside the shuttering.

19. Process according to claim 18, characterised in that the leg of the insertion component or of the L-shaped angle piece is run from outside the shuttering provided, underneath it or through it, to the section of the retaining member and connected therewith.

20. Process according to one of claims 18 or 19, characterised in that, after the construction of a ceiling or of a structural member and/or after the removal of a railing or a parapet, the insertion component or L-shaped angle piece is removed from the retaining member, by releasing the connection with the retaining member embedded in concrete and taking the leg out of or from the section.

## Revendications

1. Elément de fixation pour fixer et/ou immobiliser un dispositif, en particulier pour bloquer de manière amovible des panneaux et planches de coffrage, des parements pour façades et des plaques d'isolation, des barres de garde-corps, des consoles d'échafaudages, etc., pourvu d'un organe d'immobilisation pour assujettir l'élément de fixation à une plaque préfabriquée ou à un coffrage de plafond, étant précisé que l'organe d'immobilisation présente une partie d'appui (6) qui est destinée à recevoir et à soutenir un bord de la plaque préfabriquée (23) ou du coffrage de plafond,
caractérisé en ce que l'organe d'immobilisation comporte également un mécanisme de serrage qui comprend au moins un coin de serrage (14) et/ou un organe en forme d'étrier (7, 8) et qui est destiné à agir par serrage ou par blocage contre la surface de la plaque préfabriquée ou du coffrage de plafond qui est opposée à la partie d'appui, afin de bloquer la plaque préfabriquée ou le coffrage de plafond entre le mécanisme de serrage et ladite partie d'appui.

2. Elément de fixation selon la revendication 1, caractérisé en ce qu'il comporte une section (2) de préférence tubulaire et ouverte au moins d'un côté, qui est destinée à recevoir un élément d'emboîtement tubulaire ou allongé correspondant (31) du dispositif ou à être introduite dans celui-ci et qui comporte des moyens d'arrêt (21) pour relier solidement et de manière amovible l'élément d'emboîtement tubulaire et la section (2).

3. Elément de fixation selon la revendication 2, caractérisé en ce qu'il est prévu, sur l'extrémité d'étrier (9), à l'opposé de la section (2), un élément de blocage par serrage (19) destiné à être disposé par serrage entre ladite extrémité d'étrier (9) et la plaque filigranée ou préfabriquée (23) et à bloquer l'élément contre celle-ci.

4. Elément de fixation selon l'une des revendications 1 à 3, caractérisé en ce que des moyens de retenue tels que des organes saillant à la manière de tiges sont disposés contre ou sur la partie d'appui (6, 6'), ou bien la partie d'appui est rugueuse afin d'être enfoncée dans la plaque filigranée ou préfabriquée (23) lorsque celle-ci est serrée contre l'extrémité d'étrier (9) à l'aide du coin de serrage (14) ou de l'élément de serrage (19) .

5. Elément de fixation (1) selon la revendication 2, caractérisé en ce qu'il comporte un organe en forme d'étrier (7, 8) pourvu d'un passage (16, 20) qui s'étend dans le sens longitudinal de la section tubulaire (2) et qui définit un guidage, dans le sens du passage, pour la disposition d'un coin de serrage (14).

6. Elément de fixation selon la revendication 5, caractérisé en ce que le passage (16, 20) est défini par une ou plusieurs ouvertures en forme de fentes (16, 20) disposées dans l'organe en forme d'étrier, ou par au moins deux fentes espacées l'une de l'autre dans le sens de passage, pour faire passer ou pour recevoir le coin de serrage (14) .

7. Elément de fixation selon la revendication 5 ou 6, caractérisé en ce que le coin de serrage (14) va en s'effilant de la section (2) vers la partie d'appui (6), avec une partie d'accrochage (15), située côté frontal, destinée à être enfoncée dans la plaque préfabriquée (23), lors du serrage, et à agir en direction de la partie d'appui (6) .

8. Elément de fixation selon l'une des revendications 5 à 7, caractérisé en ce que l'organe en forme d'étrier (8) se compose d'une surface de branche (10) qui s'étend vers le haut, globalement perpendiculairement à la section d'appui (6), et d'une surface de branche (12) qui s'étend en biais vers le bas, vers la section (2), à partir du bord supérieur de la surface de branche verticale, avec une extension plane transversalement par rapport à la section tubulaire (2), étant précisé que plusieurs fentes (16, 17, 20, 20', 32, 32') alignées par paires sont formées dans les deux surfaces de branches, les unes à côté des autres, de telle sorte que des plaques préfabriquées (23) ou des coffrages de plafond d'épaisseurs différentes peuvent être serrés solidement à l'aide d'un coin de serrage (14).

9. Elément de fixation selon la revendication 8, caractérisé en ce que les fentes ou paires de fentes disposées les unes à côté des autres présentent des tailles d'ouverture différentes et/ou sont disposées par rapport à la partie d'appui (6) en étant décalées en hauteur les unes par rapport aux autres.

10. Elément de fixation selon la revendication 2 et selon l'une des revendications 2 à 9, caractérisé en ce que la section tubulaire est variable en longueur et présente, à l'extrémité opposée à l'organe en forme d'étrier (7, 8), une ouverture de réception tubulaire (4) qui contient par exemple un filetage.

11. Elément de fixation selon la revendication 5 et selon l'une des revendications 5 à 10, caractérisé en ce que sur le côté frontal du coin de serrage (14), la section d'accrochage (15) est rugueuse et/ou présente des organes saillants en forme de tiges pour accroître l'action de serrage par rapport à la plaque préfabriquée à bloquer par serrage.

12. Dispositif pour immobiliser de manière amovible des panneaux et planches de coffrage, des parements pour façades et des plaques d'isolation, des barres de garde-corps, des consoles d'échafaudages, etc., caractérisé par un élément de fixation selon l'une des revendications 2 à 10, et par un élément d'emboîtement (31) qui consiste en une pièce coudée globalement en L formée d'une première branche (33) destinée à être introduite dans l'ouverture (4) de la section tubulaire (2), et d'une seconde branche (35) destinée à recevoir un élément de fixation, de support et/ou de serrage (39, 69), étant précisé qu'il est prévu dans ou contre la première branche (33) un organe de blocage (50, 51, 52, 37) destiné à venir en prise de manière amovible dans un logement (21) ou à agir sur une partie de blocage de la section tubulaire (2) afin de relier solidement la pièce coudée en L (31) à ladite section tubulaire (2).

13. Dispositif selon la revendication 12, caractérisé en ce que l'organe de blocage consiste en un organe en forme de levier (50) qui s'étend longitudinalement dans la première branche (33), qui est apte à pivoter sur un axe de rotation (52) au moins approximativement central, et qui comporte sur son extrémité frontale tournée vers la section tubulaire (2) une section d'accrochage (37) destinée à venir en prise dans le logement (21) ou sur la partie de blocage, et en ce qu'il est prévu sur la pièce coudée en L (31) des moyens d'actionnement (34, 39) pour entrer la section d'accrochage (37) dans le logement (21) ou dans la partie de blocage et pour la sortir de ceux-ci.

14. Dispositif selon la revendication 13, caractérisé en ce que l'autre extrémité (51) de l'organe en forme de levier (50) vient dans l'alignement de la seconde branche (35) de la pièce coudée (31) et, à l'aide d'une barre tubulaire - de préférence une barre de parapet (39) - introduite dans ladite seconde branche et apte à tourner au moins suivant un certain angle, est mobile grâce à une rotation de ladite barre de telle sorte que la section d'accrochage (37) puisse entrer dans le logement (21) ou dans la partie de blocage et sortir de ceux-ci.

15. Dispositif selon la revendication 14, caractérisé en ce que la barre de parapet ou le poteau (39) comporte des sections (40) pour le montage d'éléments longitudinaux de parapet, et en ce qu'il est prévu, dans la zone d'emboîtement de la barre ou du poteau (39) dans la seconde branche (35) de la pièce coudée, des moyens d'arrêt (43, 45) pour arrêter de manière amovible le poteau ou la barre de parapet (39) dans au moins deux positions de rotation, étant précisé que dans la première position, l'autre extrémité (51) de l'organe en forme de levier (50) est positionnée de telle sorte que la section d'accrochage (37) soit immobilisée dans le logement ou au niveau de la partie de blocage (21) et que dans la seconde position, elle soit rétractée par rapport à la partie de blocage prévue dans la première branche (33) et qu'elle puisse être enlevée du logement.

16. Dispositif selon l'une des revendications 12 à 15, caractérisé en ce qu'il est prévu sur la première branche (33) de la pièce coudée en L (31) des moyens de blocage ou de serrage (61, 69) pour disposer solidement une planche de coffrage (84), une planche de bordure ou une plaque de coffrage (89).

17. Dispositif selon la revendication 16, caractérisé en ce qu'il est également prévu, sur la seconde branche ou sur la barre de parapet, ou sur le poteau (39), des moyens de blocage ou de serrage supplémentaires (77, 82) pour maintenir solidement en position, au niveau du bord supérieur, une planche de coffrage (84) ou une plaque de coffrage (89), étant précisé que les moyens de blocage ou de serrage ainsi que les moyens de blocage et de serrage supplémentaires sont mobiles dans le sens longitudinal par rapport à la première branche (33).

18. Procédé pour disposer un dispositif pour immobiliser de manière amovible des panneaux et planches de coffrage, des parements pour façades et des plaques d'isolation, des barres de garde-corps, des consoles d'échafaudages, etc., caractérisé en ce qu'un élément de fixation selon l'une des revendications 1 à 11 est disposé par serrage sur une plaque filigranée ou préfabriquée, puis un élément d'emboîtement, constitué par exemple par une pièce coudée en L destinée à fixer les panneaux et planches de coffrage, les parements pour façades et les plaques d'isolation, les barres de garde-corps, les consoles d'échafaudages, etc., est relié de manière amovible, avec une branche, à une section de l'élément de fixation, la liaison avec ladite section étant réalisée et supprimée de manière à être accessible de l'extérieur du coffrage.

19. Procédé selon la revendication 18, caractérisé en ce que la branche de l'élément d'emboîtement ou de la pièce coudée en L est amenée contre la section de l'élément de fixation et est reliée à celle-ci à partir de l'extérieur du coffrage prévu, à partir du dessous de celui-ci ou à travers celui-ci.

20. Procédé selon la revendication 18 ou 19, caractérisé en ce que, après avoir construit un plafond ou une partie de bâtiment et/ou après avoir enlevé un parapet ou un garde-corps, on enlève de l'élément de fixation l'élément d'emboîtement ou la pièce coudée en L en supprimant la liaison avec l'élément de fixation bétonné et en sortant la branche de la section ou en l'éloignant de celle-ci.
